# EUROPÄISCHE PATENTANMELDUNG

(11) **EP 4 786 700 A1**
(43) Veröffentlichungstag der Anmeldung: **05.08.2026**
(21) Anmeldenummer: 26155337.4
(22) Anmeldetag: 30.01.2026
(51) Int. Cl.: E04B 5/02, E04B 5/12, E04B 5/23

(54) **KREISLAUFFÄHIGE HOLZ-BETON-VERBUNDDECKEN IN FERTIGTEILBAUWEISE**

(30) Priorität: 31.01.2025 DE 102025103683
(71) Anmelder: Brandenburgische Technische Universität Cottbus - Senftenberg, Körperschaft des Öffentlichen Rechts, 03046 Cottbus (DE)
(72) Erfinder: Bleicher, Achim, 12169 Berlin (DE); Freymann, Konrad, 10965 Berlin (DE); Manfrecola, Johannes, 03046 Cottbus (DE)
(74) Vertreter: Hertin und Partner Rechts- und Patentanwälte PartG mbB

(57) **Zusammenfassung**

Die Erfindung betrifft ein Deckenelement für eine Gebäudedecke. Das Deckenelement ist als Holz-Beton-Verbund ausgebildet. Das Deckenelement umfasst ein Holzbauteil aufweisend eine oder mehrere Formstrukturen, ein Betonbauteil umfassend eine Elementdecke und eine Ortbetonergänzung, einen Gitterträger, ein Verbindungsmittel und eine Hülse. Das Verbindungsmittel ist in die Hülse eingebracht. Das Betonbauteil ist mit dem Holzbauteil über das Verbindungsmittel und/oder die Formstruktur verbunden.

Weiterhin betrifft die Erfindung ein Verfahren zur Herstellung des Deckenelementes.

## Beschreibung

Die Erfindung betrifft ein Deckenelement für eine Gebäudedecke. Das Deckenelement ist als Holz-Beton-Verbund ausgebildet. Das Deckenelement umfasst ein Holzbauteil aufweisend eine Formstruktur, ein Betonbauteil umfassend eine Elementdecke und eine Ortbetonergänzung, einen Gitterträger, ein Verbindungsmittel und eine Hülse. Das Verbindungsmittel ist in die Hülse eingebracht. Das Betonbauteil ist mit dem Holzbauteil über das Verbindungsmittel und/oder die Formstruktur verbunden.

Weiterhin betrifft die Erfindung ein Verfahren zur Herstellung des Deckenelementes.

### Hintergrund und Stand der Technik

Leichte Verbundbauteile bzw. Hybridbauteile, welche aus mehreren Teilquerschnitten aus unterschiedlichen Baustoffen zusammengesetzt sind, werden im Bauwesen zunehmend eingesetzt. Hierbei beteiligen sich die Verbundpartner entsprechend ihrer spezifischen Baustoffeigenschaften optimal am Lastabtrag. Dies führt unter anderem zu wirtschaftlicherer Ausnutzung/Dimensionierung der verwendeten Teilquerschnitte und ermöglicht größere Spannweiten bei geringerem Eigengewicht. Im Fall von Holz-Beton-Verbundkonstruktionen kommt durch den Einsatz des nachwachsenden Rohstoffes Holz der Faktor Nachhaltigkeit hinzu und endliche Ressourcen können eingespart werden. Durch eine schubsteife Verbindung zwischen Holz und Beton können die auftretenden Druckspannungen vorzugsweise vom Beton und die Zugspannungen durch das Holz aufgenommen werden.

Übliche Holz-Beton-Verbundbauteile sind
- Balkendecke mit Aufbeton (i.d.R mit verlorener Holzschalung)
- Versetzt angeordnete Brettstapel mit Aufbeton
- Brettstapeldecke mit Aufbeton
- Brettsperrholzdecke mit Aufbeton
- Furnierschichtholzdecke mit Aufbeton

Als Elementbauweise mit Gitterträgern bezeichnet man das Bauen mit Halbfertigteilplatten, die teils im Werk vorgefertigt werden, um diese dann auf der Baustelle mit Ortbeton zu Flächendecken zu ergänzen. Der vorgefertigte Teil der Fertigteilplatte ist in der Regel 5 cm bis 7 cm stark und enthält in Haupttragrichtung meist die gesamte untere Bewehrungslage. Die Untergurte der Gitterträger sind hierbei in der Fertigteilplatte einbetoniert. Durch ihre Fachwerkwirkung erhöhen die Gitterträger die Querkraft- und Biegetragfähigkeit sowie die Biegesteifigkeit der Fertigteilplatte. Im Endzustand der Decke stellen die Untergurte einen Teil der Biegezugbewehrung dar, die Diagonalen (Stege) dienen dem Verbund zwischen Fertigteil und Ortbeton sowie als Querkraftbewehrung. Außerdem werden die Transport- und Montagesteifigkeiten der Elementdeckenplatten durch die Gitterträger sichergestellt. Nach dem Ausrichten auf der Baustelle werden gegebenenfalls die Ortbetonbewehrung und die Aufbetonschicht ergänzt.

Durch die Verwendung von Fertigteilen mit Gitterträgern werden auf der einen Seite aufwendige und zeitintensive Schalungsarbeiten auf der Baustelle vermieden und es können verkürzte Gesamtbauzeiten realisiert werden. Zudem wird durch die automatisierte Reproduzierbarkeit ein hohes Maß an geometrischer Genauigkeit erzielt. Im Gegensatz zu Vollfertigteilen werden wiederum durch die Gewichtsreduzierung ca. ein Drittel des Transportgewichtes eingespart. Durch eine individuelle und auftragsbezogene Fertigung wird außerdem ein höheres Maß an Grundrissvariabilität ermöglicht. Auch Übergreifungsstöße über verschiedene Elemente hinaus sind durch diese Bauweise möglich. Die Bauweise mit Gitterträgern in Elementdecken hat sich als eine wirtschaftliche Ausführung für Flachdecken mit einer konstanten Deckenstärke etabliert, die aber mit einem hohen Materialverbrauch einher geht.

Klassische Verbindungstechniken zur schubsteifen Fügung der genannten Werkstoffe des Verbundbaus sind der mechanische Verbund mit meist metallischen Verbindungsmitteln wie Schrauben und Schubverbinder. Die Werkstoffe Beton und Holz sind normativ geregelt, die Verbindungsmittel in einer allgemeingültigen Norm jedoch nicht. Daher bedarf es für diese einer bauaufsichtlichen Zulassung, was bei jedem neuen Projekt eine umfängliche Nachweisführung mit sich bringt. Dies ist dem Aspekt der Verbundsteifigkeitsermittlung geschuldet. Mit der Vielzahl an Verbindungsmittel, die eingesetzt werden müssen, geht auch ein enormer Zeitaufwand beim Bau einher. Die metallischen Verbindungsmittel, wie Schrauben und Schubverbinder, sind üblicherweise einbetoniert und nicht zugänglich. Zur Herstellung der Verbundwirkung kann auch eine Verklebung der Teilquerschnitte erfolgen. Hier kann von einem nahezu starren Verbund ausgegangen werden.

Der formschlüssige Verbund mittels Formstrukturen, wie insbesondere Nocken oder Kerven, erfordert nur eine geringe Anzahl von metallischen Verbindungsmitteln als sogenannte Abhebesicherung.

In der EP 3 546 666 A1 wird ein Holz-Beton-Verbindungsbausatz offenbart, der zur kraftübertragenden Verbindung einer Holzdecke mit einer darüber angeordneten Betonschicht vorgesehen ist. Der Verbindungsbausatz umfasst Ankerelemente, die zwischen der Holzdecke und einer Bewehrung angeordnet sind. Auf der Unterseite der Holzdecke ist eine Unterlage angeordnet, auf der ein Ankerverbinder befestigt ist. Der Ankerverbinder weist Erhebungen sowie Befestigungseinrichtungen auf. Eine Schraube ist vorgesehen, die durch ein Hüllrohr und eine Öffnung im Anker geführt ist, um die Verbindung herzustellen. Die Betonschicht kann entweder als gegossene Betonschicht oder als aufgelegte Betonschicht ausgebildet sein.

In der DE 103 41 401 A1 wird eine Verbundeinrichtung für eine Holz-Beton-Verbindung offenbart, die der Verbindung eines Holzbalkens mit einer Betonschicht dient. Die Verbundeinrichtung umfasst eine Verbundschraube mit einem Schraubenschaft und einem Schraubenkopf. Der Schraubenschaft ist in einen Holzeingriffsabschnitt und einen Betoneinbettungsabschnitt unterteilt. Der Holzeingriffsabschnitt ist mit einem Holzgewinde versehen, um eine Verankerung im Holz zu ermöglichen, während der Betoneinbettungsabschnitt zur Einbettung in die Betonschicht vorgesehen ist.

In der DE 10 2023 108 875 A1 wird eine Holz-Beton-Verbunddecke offenbart, bei der auf einer Holzdecke eine Betonschicht angeordnet ist. Die Betonschicht kann im fließfähigen Zustand auf die Holzdecke aufgebracht oder als Betonfertigelement aufgelegt werden. Zur Ausbildung eines Formschlusses weist die Holzdecke eine Vertiefung auf. Zusätzlich ist eine Schraube vorgesehen, die in einem separaten Schraubkanalelement angeordnet ist, wobei das Schraubkanalelement einen Schraubkanal ausbildet, durch den sich die Schraube hindurch erstreckt.

In der DE 10 2006 043 209 A1 wird ein Holz-Beton-Verbundelement offenbart, das ein flächiges Betonelement und mindestens ein Einlegeelement umfasst. Das Einlegeelement dient zur Erzeugung von Schraubenkanälen innerhalb des Betonelements, wobei das Betonelement eine große Ausdehnung in zwei Raumrichtungen und eine vergleichsweise geringe Ausdehnung in einer dritten Raumrichtung aufweist. Das Einlegeelement umfasst eine flächige Grundplatte, die dazu geeignet ist, mit einem randseitigen Bereich des Betonelements bündig abzuschließen. Von der Grundplatte geht mindestens ein Leerrohr aus, dessen Hohlraum den Schraubenkanal bildet. Das Leerrohr weist einen räumlichen Verlauf auf, der so ausgebildet ist, dass eine an einem der Grundplatte abgewandten Ende eintretende Schraube einen Schraubweg nimmt, der über seitliche Randbereiche des Betonelements hinausführt. Der räumliche Verlauf des Leerrohrs kann dabei einem Verlauf entlang einer Raumdiagonalen eines kartesischen Koordinatensystems entsprechen.

EP 2 216 455 B1 betrifft ein Holzbetonverbund, der ein Betonelement, mindestens ein darin angeordnetes Verbindungselement sowie mindestens eine Holzkonstruktion umfasst. Die Holzkonstruktion liegt längs einer Verbindungsfläche flächig an der Unterseite des Betonelements an und ist mittels eines durch eine Öffnung des Verbindungselements hindurchgeführten Befestigungselements mit dem Betonelement verbunden, insbesondere verschraubt. Weiterhin wird ein Verbindungselement für den Holzbetonverbund offenbart, das ein zumindest annähernd ebenes Scheibenelement aus Metall und/oder Kunststoff aufweist. Das Scheibenelement besitzt eine Ausnehmung, deren Umgebung eine Anlagefläche für die Unterseite eines Kopfes eines stiftförmigen Befestigungselements bildet. Ferner umfasst das Verbindungselement eine Halterung zum Halten des Scheibenelements sowie ein Kanalbildungsmittel zur Ausbildung eines Schraubenkanals, der durch die Ausnehmung des Scheibenelements führt. Das Kanalbildungsmittel ist dabei zumindest teilweise Bestandteil der Halterung. Die Halterung im Bereich des zu bildenden Kanals besteht aus einem Material, das durch Eindrücken einer Schraube leicht zerstörbar ist, und/oder das Kanalbildungsmittel wird oberhalb und/oder unterhalb des Scheibenelements durch einen Rohrabschnitt gebildet. Die Rohrabschnitte können beidseits des Scheibenelements miteinander und/oder mit dem Scheibenelement verbindbar sein.

Die bisherigen Varianten bieten nicht die Möglichkeit der sortenreinen Trennung und des zerstörungsfreien Rückbaus der Baustoffe nach Beendigung der Nutzungsphase bzw. für einen Umbau, da die verwendeten Verbindungsmittel einbetoniert und somit nicht zugänglich sind.

Lediglich bei der HBV-Modulbauweise (vollständig im Werk vorgefertigte HBV-Fertigteildecken) wäre die Weiternutzung des HBV-Moduls denkbar, eine zerstörungsfreie Trennung des HBV-Moduls ist aber auch nicht möglich. In Zeiten der Verknappung von Rohstoffen ist dies aber dringend geboten.

### Aufgabe der Erfindung

Aufgabe der Erfindung ist es, ein Deckenelement für Gebäudedecken bereitzustellen, das die Nachteile des Standes der Technik beseitigt. Insbesondere ist es eine Aufgabe der Erfindung, mittels des Verbundes einen materialeffizienten Lastabtrag und gleichzeitig einen effizienten Bauvorgang zu gewährleisten sowie eine Ressourcenschonung und einfache Trennung von Bauteilen zu ermöglichen.

### Zusammenfassung der Erfindung

Die erfindungsgemäße Aufgabe wird gelöst durch die unabhängigen Ansprüche. Vorteilhafte Ausgestaltungen der Erfindung sind in den abhängigen Ansprüchen offenbart.

In einem ersten Aspekt betrifft die Erfindung ein Deckenelement für eine Gebäudedecke, wobei das Deckenelement als Holz-Beton-Verbund ausgebildet ist, wobei das Deckenelement folgendes umfasst:
- Ein Holzbauteil, das eine Formstruktur aufweist,
- ein Betonbauteil umfassend eine Elementdecke und eine Ortbetonergänzung,
- einen Gitterträger,
- ein Verbindungsmittel und
- eine Hülse,
wobei das Verbindungsmittel in die Hülse eingebracht ist und das Betonbauteil mit dem Holzbauteil über das Verbindungsmittel und/oder die Formstruktur verbunden ist.

Die Befestigung des Verbindungsmittels, geführt in der Hülse, als Abhebesicherung zwischen den Partnern an der Verbundfuge kann prinzipiell durch die Befestigung an der Bewehrung erfolgen, vorzugsweise an dem Gitterträger und somit an der Komponente Betonbauteil, sowie an der Komponente Holzbauteil. Hülsen können dabei an dem Betonbauteil, an der Elementdecke, am Gitterträger und/oder an der Formstruktur des Holzbauteils befestigt werden. Auch eine Positionierung einer Hülse außerhalb der Formstruktur am Holzbauteil ist möglich. Mittels der Hülse wird bevorzugt ein Verbindungskanal, beispielsweise ein Schraubkanal, zwischen dem Holzbauteil und dem Betonbauteil bereitgestellt. Das erfindungsgemäße Deckenelement hat sich in einer Vielzahl von Aspekten als besonders vorteilhaft erwiesen, welche im Folgenden näher beleuchtet werden.

Vorteilhafterweise ist das erfindungsgemäße Deckenelement für verschiedene Belastungssituationen des Hochbaus geeignet. Insbesondere können zuverlässig Zug- Druck-Schub- und/oder Biegebelastungen aufgenommen werden, sodass keine sicherheitsbedenklichen Einbußen hingenommen werden müssen. Die Aufnahme zeichnet sich durch eine höhere Effizienz aus, als es bei reinen Holz- oder Betonbauteilen der Fall ist. Ein weiterer Vorteil des erfindungsgemäßen Deckenelementes ist es, dass eine besonders einfache Verankerung der Zugkräfte sichergestellt wird im Vergleich zu bereits bekannten Ansätzen des Standes der Technik. Damit wird eine einfache Konstruktion geboten, ohne Einbußen in der Tragfähigkeit.

Darüber hinaus ist es von Vorteil, dass mittels der erfindungsgemäßen Konstruktion eine Einsparung nichttragender Holzschalung erzielt wird. Im Bauingenieurwesen bezeichnet nichttragende Holzschalung eine Schalung, die keine tragende Funktion im Bauwerksaufbau hat, sondern lediglich als Formgebung oder Schutz dient. Sie wird vor allem im Kontext des Betonbaus eingesetzt, um frischen Beton in eine bestimmte Form zu bringen und ihn während des Aushärtens zu stützen. Diese Art von Schalung wird nach dem Aushärten des Betons entfernt oder verbleibt im Tragwerk als verlorene Schalung. Sie besteht meist aus Holz oder Holzwerkstoffen wie Sperrholz oder Spanplatten und übernimmt dauerhaft keine Lasten. Nachteilig am Einsatz einer nichttragenden Holzschalung ist unter anderem einerseits der Arbeitsaufwand und der Ressourcenverbrauch. Zudem ist die Entsorgung von Holzschalungen am Ende ihrer Lebensdauer nicht immer umweltfreundlich, insbesondere wenn sie mit Chemikalien oder Lacken behandelt wurde. Das erfindungsgemäße Deckenelement umgeht diese Nachteile, indem keine nichttragende Holzschalung benötigt wird.

Ein weiterer Vorteil des erfindungsgemäßen Deckenelementes ist es, dass ein lösbarer Verbund bereitgestellt wird. Hierdurch wird wiederum ein großer Beitrag zur Ressourcenschonung und Kreislauffähigkeit ("cradle to cradle") geleistet, da eine sortenreine Trennung und ein zerstörungsfreier Rückbau für eine Wiederverwendbarkeit der Konstruktion als Deckenelement möglich ist. Es können sowohl Ressourcen, Arbeitsaufwand, Emissionen und folglich Kosten eingespart werden. Eine hohe Wirtschaftseffizienz wird damit durch das erfindungsgemäße Deckenelement sichergestellt.

Insbesondere sind sämtliche Bauteile des Deckenelements, insbesondere das Holzbauteil, das Betonbauteil, die Hülse und das Verbindungsmittel, im Sinne der Kreislauffähigkeit ausgebildet. Die Bauteile können nach einem Rückbau in gleicher Funktion wiederverwendet werden. Dies ermöglicht eine nachhaltige Bauweise und reduziert den Material- und Ressourcenverbrauch über den Lebenszyklus eines Gebäudes.

Des Weiteren ist es von Vorteil, dass ein potentieller Eintrag von Feuchtigkeit, insbesondere im Bereich der Formstruktur des Holzbauteils, minimiert wird. Vorteilhafterweise ist ein zusätzlicher Feuchteschutz nicht erforderlich. Das Betonbauteil ist mit dem Holzbauteil insbesondere über die Formstruktur verbunden, wobei vorzugsweise die Ortbetonergänzung in die Formstruktur hineinreicht. Mithin ist ein zusätzliches Mittel zum Abtrag von Feuchtigkeit nicht notwendig, weil ein hinreichend zuverlässiger Feuchteschutz durch die Elementdecke selbst bereitgestellt wird.

Das Deckenelement bezeichnet im erfindungsgemäßen Kontext die Komponenten umfassend ein Holzbauteil, aufweisend eine Formstruktur, ein Betonbauteil umfassend eine (mehrteilige) Elementdecke und eine durchgehende oder abgefugte Ortbetonergänzung, ein Verbindungsmittel und eine Hülse. Die Elementdecke kann vorzugsweise ein bewehrtes Betonelement als Halbfertigteil mit vorzugsweise einem Gitterträger in der Betonverbundfuge umfassen. Das Deckenelement kann vorzugsweise auch weitere Komponenten umfassen.

Eine bevorzugte Aussparung in der Elementdecke dient insbesondere einem formschlüssigen Verbund zwischen dem Betonbauteil und der Formstruktur des Holzbauteils. Die Aussparungen ermöglichen es, dass der Ortbeton beim Vergießen in die Aussparungen einfließt und sich dort mit der Formstruktur des Holzbauteils verzahnt. Hierdurch wird ein kraft- und formschlüssiger Verbund zwischen der Elementdecke, dem Ortbeton und dem Holzbauteil erzielt. Die Aussparungen tragen dazu bei, die Lastübertragung zwischen Holzbauteil und Betonbauteil und ein gemeinsames Tragverhalten des Holz-Beton-Verbundes zu erzielen.

In einer bevorzugten Ausführungsform weist die Elementdecke eine oder mehrere Aussparungen auf. Die Aussparungen sind vorzugsweise zur Aufnahme und Positionierung der Hülse vorgesehen. Die Aussparungen können im Herstellprozess der Elementdecke gezielt an den vorgesehenen Anschlussstellen angeordnet werden und ermöglichen eine definierte Lagefixierung der Hülse relativ zur Elementdecke. Hierdurch kann auf der Baustelle eine einfache, schnelle und positionsgenaue Montage der Hülse erreicht werden, wobei zugleich Fertigungstoleranzen zwischen Elementdecke und Holzbauteil berücksichtigt werden können.

Die Länge eines erfindungsgemäßen Deckenelements kann bevorzugt mehr als 5 m betragen, beispielsweise im Bereich von 8 m oder auch mehr liegen. Die Breite des Deckenelements kann bevorzugt ca. 2-3 m betragen. Als ein zusammenhängendes Deckenfeld ist die Breite nicht beschränkt.

Die Ausbildung des Deckenelementes als Holz-Beton-Verbund meint bevorzugt, dass ein Holzbauteil und ein Betonbauteil kombiniert vorliegen. Hierdurch werden Wirkungen des Betonbauteils und des Holzbauteils benutzt, um das Deckenelement bereitzustellen und auszugestalten. Durch die Kombination eines Holzbauteils und eines Betonbauteils liegt ein Verbund vor, der sowohl die positiven Eigenschaften von Holz als auch von Beton vereint.

Ein Holzbauteil bezeichnet im Sinne der Erfindung eine Komponente des Holz-Beton-Verbundes und bezeichnet ein tragendes Element, das im Wesentlichen aus Holz gebildet ist. Das Holzbauteil ist bevorzugt ein Holzbalken. Im Kontext des Verbundes kann das Holzbauteil, insbesondere auch als Holzbalken, mit anderen Materialien wie Stahl, Beton und/oder Verbundwerkstoffen kombiniert werden, um die jeweiligen Vorteile der einzelnen Materialien zu nutzen und so die Leistungsfähigkeit des gesamten Bauteils zu optimieren. Das Holzbauteil ist bevorzugt ein tragendes Element aus Holz, das zur Übertragung von Lasten in vertikaler oder horizontaler Richtung verwendet wird. In einem Verbund ist das Holzbauteil nicht isoliert, sondern arbeitet zusammen mit anderen Materialien, insbesondere dem Betonbauteil. Der Verbund kann zum Beispiel in der Form eines Verbundbalkens, z. B. ein Holzbalken, der mit anderen Baumaterialien kombiniert wird, erfolgen. Das Holzbauteil trägt dazu bei, die mechanischen Eigenschaften des gesamten Deckenelementes zu verbessern und die gewünschten Belastungen zu tragen. Bei der Kombination von Holz mit anderen Materialien, etwa Beton, entsteht eine Verbundwirkung. Die beiden Materialien arbeiten zusammen, um die Tragfähigkeit zu erhöhen und Verformungen zu minimieren.

Das Holzbauteil weist eine oder mehrere Formstrukturen auf. Eine Formstruktur bezeichnet eine geometrische Form, die in dem Holzbauteil eingebracht vorliegt. Die Formstruktur kann bevorzugt als eine Kerve vorliegen. Eine Kerve bezeichnet bevorzugt eine Vertiefung oder Auskerbung, die in dem Holzbauteil eingebracht vorliegt. Eine Nocke bezeichnet bevorzugt eine Ausbuchtung, d. h. insbesondere ein Gegenstück zur Form der Kerve. Bevorzugt weist das Holzbauteil mehrere Formstrukturen auf, beispielsweise mehrere Kerven und das Betonbauteil als Gegenstück mehrere Nocken, die in die Kerve eingreifen.

In einer bevorzugten Ausführungsform ist das Holzbauteil als Holzträger ausgebildet. Durch die Ausbildung des Holzbauteils als Holzträger wird die Richtung des Lastabtrags des Verbundtragwerks vorgegeben.

In einer weiteren bevorzugten Ausführungsform ist das Holzbauteil einachsig ausgebildet. Dabei ist das Holzbauteil so ausgelegt, dass es überwiegend Lasten entlang einer Haupttragrichtung aufnimmt und weiterleitet. Insbesondere ist das Holzbauteil nicht flächig ausgebildet, sondern weist eine im Vergleich zur Längserstreckung geringere Ausdehnung in den dazu senkrechten Richtungen auf. Hierdurch unterscheidet sich ein einachsiges Holzbauteil insbesondere von flächigen Holzdecken oder plattenförmigen Holzelementen.

Im Kontext der Erfindung bezeichnet die Formulierung "einachsiges Holzbauteil" ein Holzbauteil, das zur Lastabtragung im Wesentlichen entlang einer einzigen Hauptachse ausgelegt ist. Ein einachsig ausgebildetes Holzbauteil ist insbesondere nicht flächig und nicht zweiachsig tragend, sondern erstreckt sich bevorzugt längsgerichtet in einer Haupttragrichtung, während seine Ausdehnung in den dazu senkrechten Richtungen deutlich geringer ist. Eine einachsige Ausbildung liegt insbesondere bei stab-, balken- oder trägerförmigen Holzbauteilen vor.

In einer weiteren bevorzugten Ausführungsform ist das Holzbauteil ein Holzträger und einachsig ausgebildet. In dieser Ausführungsform handelt es sich insbesondere um einen längsgerichteten, einachsig spannenden Holzträger, der zur Ausbildung einer einachsig tragenden Gebäudedecke einsetzbar ist und mit dem Betonbauteil zu einem Holz-Beton-Verbunddeckenelement kombiniert wird.

Einachsig ausgebildete Holzbauteile bieten gegenüber flächig ausgebildeten Holzbauteilen erhebliche material- und ressourcentechnische Vorteile. Durch die konzentrierte Anordnung des Holzmaterials entlang der Haupttragrichtung kann der Holzquerschnitt auf die tatsächlich erforderliche Tragwirkung optimiert werden. Im Vergleich zu flächigen Holzbauteilen lässt sich hierdurch der Holzbedarf deutlich reduzieren, wobei insbesondere Einsparungen von etwa 50 % des Holzmaterials gegenüber flächigen Holztragwerken erreichbar sind. Dies führt zu einer wirtschaftlicheren Bauweise, einer Reduktion des Eigengewichts des Deckenelements sowie zu ökologischen Vorteilen durch den geringeren Materialeinsatz, ohne die Tragfähigkeit oder Gebrauchstauglichkeit der Gebäudedecke nachteilig zu beeinflussen. Darüber hinaus lassen sich einachsig ausgebildete Holzbauteile leichter und rückstandsfreier vom Betonbauteil im Zuge einer Weiterverwendung lösen.

Das Betonbauteil bezeichnet bevorzugt die Komponente des Deckenelementes, die eine Elementdecke und eine Ortbetonergänzung umfasst.

Eine Elementdecke bezeichnet bevorzugt eine Fertigteildecke, vorzugsweise als Halbfertigteil, die Elemente (Fertigteile) umfasst, die vorzugsweise in einer Fabrik aus Beton und einer Bewehrung, vorzugsweise aus Stahl (Stäbe, Matten, Gitterträger,) vorgefertigt und dann auf der Baustelle montiert werden und mit Ortbeton ergänzt werden. Die temporäre bzw. bauzwischenzeitliche Fuge zwischen Elementdecke und Ortbeton ist bevorzugt werkseitig bewehrt. Diese Fuge kann großflächig bevorzugt horizontal angeordnet sein und durch Oberflächenrauigkeit einen schubfesten Verbund gewährleisten und vorzugsweise über Gitterträger bewehrt sein. Diese temporäre Fuge kann ferner lokal horizontal oder vertikal auf die Verbundbereiche zwischen Holzbauteil und Betonbauteil, vorzugsweise im Bereich der Formstruktur beschränkt sein, wobei das Fertigteil ein eigenständiges Bauprodukt, wie eine Hohlkörperplatte darstellen kann. Diese Fertigteilelemente können aus Stahlbeton, Stahlblechen (statisch aktive oder nicht aktive Trapezbleche) oder Holz (oder Kombinationen davon) gebildet sein.

Die Ortbetonergänzung bezeichnet Beton (oder eine Betonmischung), bei der nach dem Einbau der oben beschriebenen Elementdecke, vorzugsweise des Halbfertigteils, noch (flüssiger) Beton (Ortbeton) in und auf bestimmte Bereiche der Decke gegossen wird, um diese zu vervollständigen. Der verfestigte Beton kann auch als Ortbetonergänzung bezeichnet werden. Die Ortbetonergänzung dient dazu, das Betonbauteil zu vervollständigen, die Fugen zwischen den vorgefertigten Elementen zu schließen, die Stabilität und Festigkeit der Decke zu erhöhen und die Verbindungen zwischen den Elementen zu verstärken. Im Kontext der Erfindung kontaktiert die Ortbetonergänzung insbesondere die Formstruktur des Holzbauteils durch Aussparungen in der Elementdecke im Bereich der Formstruktur. Eine Ortbetonergänzung, die (lokal) in die Formstruktur eingreift, ermöglicht eine formschlüssige und schubsteife Verbindung, insbesondere ohne Toleranzanforderungen. Anders ausgedrückt, wird vorteilhaft eine Verzahnung ohne Toleranzanforderungen an die Verbundpartner Beton und Holz (im Vergleich zu einer vollständig vorgefertigten Betonplatte mit Nocken, die auf die Holzträger mit Formstrukturen (Kerven) montiert wird erreicht.

Vorteilhafterweise werden durch die Ortbetonergänzung Toleranzen zwischen der Elementdecke und der Hülse ausgeglichen. Die bevorzugt formschlüssige Hülse kann dabei mit Spiel in einer Aussparung der Elementdecke angeordnet sein, wobei die Ortbetonergänzung nach dem Positionieren der Hülse eingebracht wird. Durch das Aushärten der Ortbetonergänzung entsteht ein form- und kraftschlüssiger Verbund zwischen der Hülse und dem Betonbauteil. Toleranzen zwischen der bevorzugt formschlüssigen Hülse und der im Holzbauteil ausgebildeten Formstruktur sind dabei nicht erforderlich, da die Lage und Geometrie der Hülse durch die Formstruktur des Holzbauteils eindeutig vorgegeben werden kann.

Bei einer späteren Weiterverwendung des Deckenelements oder einzelner Bauteile können Toleranzen zwischen einer Aussparung im Betonbauteil und dem Holzbauteil aufgenommen werden. Dies kann beispielsweise dadurch erfolgen, dass die Aussparung im Betonbauteil vergrößert wird, eine bevorzugt formschlüssige Hülse eingesetzt und der verbleibende Zwischenraum mit einem fließfähigen Mörtel vergossen wird, wodurch ein form- und kraftschlüssiger Verbund hergestellt wird. Alternativ kann die formschlüssige Hülse ausgehend von ihren ursprünglichen Abmessungen verkleinert oder eine formschlüssige Hülse mit kleineren Abmessungen für den Wiederverwendungsfall eingesetzt werden, während die ursprünglich verwendete bevorzugt formschlüssige Hülse einer weiteren Projektierung zur Verfügung steht. Der Kraft- und Formschluss kann bevorzugt durch einen Verguss mit fließfähigem Mörtel erfolgen. Alternativ kann die Aussparung im Betonbauteil durch den Einbau einer neuen Hülse mit Verbindungsmittel kraft- und formschlüssig mittels Ortbeton oder fließfähigem Mörtel ergänzt werden.

Die Hülse bezeichnet bevorzugt eine Aufnahme für ein Verbindungsmittel. Dabei kann die Hülse bevorzugt an dem Gitterträger befestigt sein. Die Hülse ist bevorzugt durch eine Ummantelung gegeben, welche einen Raum umschließt. Der Raum erstreckt sich vorzugsweise von der Holzbauteiloberfläche (Kontaktfläche Holz-Beton) zu der oberen Betonoberfläche (oberer Bauteilabschluss). Der Raum bietet bevorzugt den Platz, um ein Verbindungsmittel durch diesen einzuführen. Bevorzugterweise ist entsprechend die Hülse derart dimensioniert, dass ein Verbindungsmittel in die Hülse einführbar ist, d. h. bevorzugt weist die Hülse einen größeren Durchmesser als ein einführbares Verbindungsmittel auf.

In einer bevorzugten Ausführungsform ist die Hülse aus einem metallischen Werkstoff oder aus einem Kunststoff gebildet. Hierdurch kann eine hohe Maßhaltigkeit, eine zuverlässige Aufnahme des Verbindungsmittels sowie eine gute Verarbeitbarkeit bei der Montage erreicht werden.

In einer bevorzugten Ausführungsform erstreckt sich die Hülse durch die Ortbetonergänzung und die Elementdecke des Betonbauteils. Insbesondere kann die Hülse in die Aussparung einer Elementdecke gesteckt oder innerhalb einer Aussparung im Bereich der Formstrukturen vorgesehen sein und bei der Bildung der Ortbetonergänzung von dieser umgeben werden. Hierdurch wird eine definierte Positionierung der Hülse innerhalb des Betonbauteils erreicht, wobei zugleich Toleranzen zwischen der Elementdecke und dem Holzbauteil ausgeglichen werden können. Auf diese Weise kann ein zuverlässiger Verbund zwischen der Hülse und dem Betonbauteil hergestellt werden.

In einer bevorzugten Ausführungsform ist die Hülse als formschlüssige Hülse ausgebildet. Mit anderen Worten ausgedrückt, ist es bevorzugt, dass die Hülse formschlüssig ist oder es sich bei der Hülse um eine formschlüssige Hülse handelt. Die Hülse kann auf der Baustelle in eine im Holzbauteil ausgebildete Formstruktur eingesetzt werden. Die Formstruktur kann insbesondere als Kerve oder als vergleichbare geometrische Ausnehmung im Holzbauteil ausgeführt sein. Die Hülse wird dabei bevorzugt lage- und formschlüssig in der Formstruktur positioniert und anschließend über das Verbindungsmittel mit dem Holzbauteil verbunden. Das Verbindungsmittel ist insbesondere zur Übertragung von Zugkräften zwischen dem Betonbauteil und dem Holzbauteil vorgesehen, sodass ein zuverlässiger Verbund im Sinne eines Holz-Beton-Verbundes bereitgestellt wird.

In einer bevorzugten Ausführungsform übernimmt die herauslösbare formschlüssige Hülse die Funktion der Schubkraftübertragung zwischen dem Betonbauteil und dem Holzbauteil, während die Abhebesicherung des Betonbauteils in Zusammenwirken mit dem Verbindungsmittel und/oder durch die geometrische Ausgestaltung der Hülse sichergestellt wird. Die Geometrie der Hülse ist dabei derart gewählt, dass sie eine zuverlässige Kraftübertragung erlaubt und zugleich eine zerstörungsfreie Trennung von Betonbauteil und Hülse beim Rückbau ermöglicht.

In einer weiteren bevorzugten Ausführungsform ist die Hülse als formschlüssige Hülse ausgebildet, ist jedoch zusätzlich oder alternativ über eine hinterschnittene Formstruktur im Holzbauteil mit diesem verbunden. Die hinterschnittene Formstruktur kann so ausgebildet sein, dass die Hülse nach dem Einsetzen in das Holzbauteil formschlüssig gehalten ist und Zugkräfte direkt über den Formschluss zwischen Hülse und Holzbauteil übertragen werden. In dieser Ausführungsform kann auf eine ausschließliche Zugkraftübertragung über das Verbindungsmittel verzichtet oder diese ergänzt werden. Auch hier erfolgt die Positionierung der Hülse vorzugsweise auf der Baustelle, wodurch eine flexible Anpassung an unterschiedliche Geometrien, Toleranzen und Montagesituationen ermöglicht wird.

In einer bevorzugten Ausführungsform ist die Hülse formschlüssig ausgebildet. Eine formschlüssige Hülse ist bevorzugt derart ausgestaltet, dass ein Formschluss mit bei den Verbundpartnern, insbesondere mit dem Holzbauteil über die Formstruktur und mit dem Ortbeton, bewirkt wird. Durch den Formschluss wird eine zuverlässige Kraftübertragung zwischen den Verbundpartnern erreicht.

Eine bevorzugt formschlüssige Ausbildung ist vorzugsweise aus Beton oder aus Holz gebildet. Die formschlüssige Ausbildung kann dabei durch eine integrale Ausformung der Hülse mit dem Betonbauteil oder durch eine stoffschlüssige bzw. geometrische Einbindung in das Holzbauteil erfolgen. Durch die materialgleiche oder materialnahe Ausbildung der formschlüssigen Hülse wird eine besonders effektive Lastübertragung sowie eine konstruktive Vereinfachung des Holz-Beton-Verbunds erreicht.

Es kann bevorzugt sein, dass in der formschlüssigen Hülse eine weitere Hülse eingebracht ist. Dabei kann vorzugsweise die formschlüssige Hülse aus Beton oder Holz sein, während die weitere Hülse aus Kunststoff oder Metall gebildet ist.

In einer bevorzugten Ausführungsform ist die Geometrie der Hülse derart ausgestaltet, dass die Hülse und das Verbindungsmittel zusätzlich zur Abhebesicherung eine Schubkraftübertragung zwischen dem Betonbauteil und dem Holzbauteil bewirkt. Die Hülse kann hierzu eine geometrische Ausgestaltung aufweisen, die ein Abheben des Betonbauteils vom Holzbauteil mechanisch verhindert oder zumindest begrenzt. Insbesondere kann die Hülse so ausgebildet sein, dass sie in Zusammenwirken mit dem Verbindungsmittel und/oder der Formstruktur des Holzbauteils Zugkräfte aufnimmt, die ein Ablösen des Betonbauteils vom Holzbauteil entgegenwirken.

In einer bevorzugten Ausführungsform ist die Hülse als Spannobjekt ausgebildet. Die Hülse kann hierbei derart ausgelegt sein, dass durch das Eindrehen des Verbindungsmittels in oder durch die Hülse eine Vorspannung zwischen dem Betonbauteil, insbesondere der Elementdecke, und dem Holzbauteil aufgebaut wird. Die Vorspannung kann dazu dienen, eine definierte Anpresskraft zwischen Betonbauteil und Holzbauteil zu erzeugen, wodurch der Verbund verbessert und ein frühzeitiges Abheben oder Relativverschieben der Bauteile verhindert werden kann.

Beispielsweise können die Hülse und das Verbindungsmittel auf der Baustelle montiert werden, um die Elementdecke mit dem Holzbauteil zu verbinden. Dabei kann das Verbindungsmittel in die Hülse eingebracht und durch Eindrehen oder Einschrauben vorgespannt werden, sodass eine Vorspannung zwischen Elementdecke und Holzbauteil entsteht. Die Montage und gegebenenfalls Vorspannung auf der Baustelle ermöglicht eine flexible Anpassung an baustellenspezifische Gegebenheiten sowie an Fertigungs- und Montagetoleranzen.

Ein Verbindungsmittel bezeichnet eine Komponente, durch die eine mechanische Verbindung zwischen Komponenten des Deckenelementes erzielt wird. Insbesondere wird durch das Verbindungselement eine Verbindung zwischen dem Betonbauteil und dem Holzbauteil geschaffen. Die Hülse ist dabei bevorzugt so ausgebildet und angeordnet, dass sie beim Einbringen des Ortbetons kraftschlüssig mit dem Betonbauteil verbunden wird. Hierdurch wird die Kraftübertragung zwischen Verbindungsmittel und Betonbauteil unterstützt.

Das Verbindungsmittel ist bevorzugt ein lösbares Verbindungsmittel. Ein lösbares Verbindungsmittel ist ein derartiges Verbindungsmittel, das gelöst werden kann, ohne dass ein Lösen des Verbindungsmittel mit einer Zerstörung und/oder Beschädigung von Komponenten des Bauelementes einhergeht. Anders ausgedrückt, kann durch ein lösbares Verbindungsmittel eine lösbare Verbindung zwischen den Komponenten bereitgestellt werden. Beispielhafte lösbare Verbindungen, ohne hierauf beschränkt zu sein, können ausgewählt sein aus einer Schraubenverbindung, Nut-Feder-Verbindung, Passfeder, Schwalbenschwanzverbindung, Verbindungsbeschlag und/oder ineinandergreifende Verzahnung.

In einer bevorzugten Ausführungsform ist das Verbindungsmittel lösbar mit der Hülse verbunden. Für einen Rückbau des Deckenelements kann das Verbindungsmittel aus der Hülse gelöst werden, sodass die (bevorzugt formschlüssige) Hülse aus dem Betonbauteil ausgebaut werden kann. Die Hülse ist dabei so ausgebildet, dass sie zerstörungsfrei aus dem Betonbauteil entnommen werden kann, insbesondere ohne dass ein aus dem Betonbauteil herausragender Betonnocken zurückbleibt. Hierdurch wird ein zerstörungsfreier Rückbau des Holz-Beton-Verbunds ermöglicht. Ferner stellt diese Rückbauart sicher, dass alle Bauteile unabhängig voneinander wiederverwendet werden können.

Im Kontext der Erfindung kann die Kombination umfassend Hülse und Verbindungsmittel auch als Zugverbinder bezeichnet werden. In Abhängigkeit der Ausformulierung der Geometrie der Hülse in Bezug zu der Formstruktur kann diese auch die den Schubverbinder des Verbundkörpers sicherstellen.

Ein Gitterträger bezeichnet bevorzugt eine Trägerkonstruktion, die durchgehende, vorzugsweise parallel ausgerichtete Streben aus vorzugsweise gerippten Bewehrungsstäben umfasst, die bevorzugt durch zu Diagonalen gebogene, ggf. abschnittsweise gefertigte, vorzugsweise glatte Bewehrungsstäbe, verbunden sind. Die Längsstäbe und Diagonalen sind in den Kontaktpunkten miteinander verbunden, vorzugsweise verschweißt. Eine wesentliche Aufgabe des Gitterträgers ist die Erhöhung der Biegetragfähigkeit des Halbfertigteils im Montagezustand für die Aufnahme der Betonierlasten sowie die Bewehrung der Schubfuge zwischen Halbfertigteil und Ortbetonergänzung für den Endzustand. Der Gitterträger bietet vorteilhafterweise eine hohe Stabilität für Transport und Einbau bei gleichzeitig geringem Materialeinsatz und Gewicht. Der Gitterträger ist bevorzugt mit der Elementdecke verbunden und vorzugsweise Bestandteil des Betonbauteils.

In einer weiteren bevorzugten Ausführungsform ist das Deckenelement dadurch gekennzeichnet, dass der Gitterträger einen oder mehrere Obergurte und einen oder mehrere Untergurte sowie vorzugsweise Diagonalen umfasst, wobei die einen oder mehreren
Obergurte und die einen oder mehreren Untergurte mittels der Diagonalen miteinander verbunden sind. Der Obergurt und der Untergurt können längs oder quer zu der Spannrichtung des Holzbauteils ausgerichtet sein.

Der Gitterträger ist bevorzugt ein vorgefertigtes Bewehrungselement. Der Gitterträger umfasst einen (mehrere) Obergurt(e), einen (mehrere) Untergurt(e) und Diagonalen. Die Diagonalen können vorzugsweise durchgehend oder unterbrochen sein. Die Diagonalen können bevorzugt mittels einer Schweißverbindung, vorzugsweise einer Widerstandspunktschweißverbindung, mit dem Obergurt und dem Untergurt miteinander verbunden sein. Der Gitterträger bildet bevorzugt eine Trägerkonstruktion, in der die Diagonalen miteinander verbundene Stäbe (oder Streben) umfassen, welche bevorzugt ein trapezförmiges, oder auch dreieckiges Muster darstellen. Die Diagonalen bilden Gitter, das sowohl für Zug- als auch für Druckkräfte geeignet ist. Bevorzugt verlaufen der Obergurt und der Untergurt parallel zueinander.

Der Obergurt ist bevorzugt ein oberer horizontaler Träger, der die oberen Enden der Diagonalen und die oberen Verbindungspunkte trägt. Er nimmt vorwiegend Druckkräfte auf.

Der Untergurt ist bevorzugt der untere horizontale Träger, der die unteren Enden der Diagonalen aufnimmt. Er wird meistens durch Zugkräfte beansprucht.

Die Diagonalen verbinden die oberen und unteren Träger und bilden die charakteristische Gitterstruktur. Diese Diagonalen nehmen sowohl Zug- als auch Druckkräfte auf und tragen dazu bei, dass der Gitterträger stabil bleibt und sich gleichmäßig belastet. Die Diagonalen können bevorzugt aus glatten, profilierten und/oder gerippten und gebogenen metallischen Stangen , beispielsweise Stahl, hergestellt sein.

Der Gitterträger kann bevorzugt in der Elementdecke parallel zur Spannrichtung des Holz-Beton-Verbundes des Deckenelements angeordnet sein, d. h. der Gitterträger kann parallel zum Holzbauteil verlaufen. Der Gitterträger in der Elementdecke kann bevorzugt direkt über dem Holzträger (in Achse) und zwischen den Holzträgern angeordnet sein. Diese Ausführung meint eine Anordnung des Gitterträgers längs des Holzbauteils.

Eine zum Holzbauteil quere Anordnung des Gitterträgers bedeutet bevorzugt, dass der Gitterträger in der Elementdecke quer zur Spannrichtung des Holz-Beton-Verbundes des Deckenelements angeordnet ist, d. h. der Gitterträger kann orthogonal zum Holzbauteil verlaufen. Allgemein ist die Ausrichtung der Gitterträger von den Abmessungen des Deckenelementes und von den geplanten Abmessungen der Fertigteile hinsichtlich ihrer Fertigung abhängig.

In einer weiteren bevorzugten Ausführungsform ist das Deckenelement dadurch gekennzeichnet, dass die Hülse und das Verbindungsmittel orthogonal oder schräg am Gitterträger angebracht sind.

Mit einer orthogonalen Anbringung der Hülse und des Verbindungsmittels ist bevorzugt gemeint, dass die Hülse und das Verbindungsmittel derart ausgerichtet sind, dass diese im Wesentlichen orthogonal zu einer horizontalen Linie ausgerichtet sind. Im Wesentlichen orthogonal bedeutet hierbei bevorzugt ein Winkel von ca. 90°. Die horizontale Linie kann beispielsweise durch einen Verlauf eines bevorzugten Obergurtes und/oder Untergurtes eines Gitterträgers vorliegen. Es kann bevorzugt sein, dass die horizontale Linie durch einen Querschnittsverlauf des Betonbauteils gebildet wird. Entsprechend kann es bevorzugt sein, dass die orthogonale Anbringung bedeutet, dass die Hülse und das Verbindungsmittel orthogonal, d. h. bei einem Winkel von ca. 90°, gegenüber dem Betonbauteil in einem Querschnitt angebracht sind (siehe z. B. Fig. 3). Es kann bevorzugt sein, dass die horizontale Linie durch einen Querschnittsverlauf des Betonbauteils gebildet wird. Es kann ebenfalls bevorzugt sein, dass eine senkrechte Linie durch das Holzbauteil, beispielsweise in Form eines Holzbalkens, gebildet wird (siehe Fig. 7), wobei dann bevorzugt eine Längsseite des Holzbauteils (beispielsweise als Holzbalken) entlang der senkrechten Linie ausgerichtet ist. Die orthogonale Anbringung kann bevorzugt bedeuten, dass die Hülse und das Verbindungsmittel parallel zur senkrechten Linie positioniert sind.

Vorzugsweise bedeutet eine schräge Anbringung der Hülse und des Verbindungsmittels, dass diese derart positioniert werden, dass diese abweichend von einer orthogonalen Ausrichtung gegenüber einer horizontalen Linie ausgerichtet sind. Schräg bedeutet damit bevorzugt, dass ein Winkel vorliegt, der ungleich 90° beträgt. Entsprechend kann es bevorzugt sein, dass die Hülse und das Verbindungsmittel bei einem Winkel von ungleich 90° gegenüber dem Betonbauteil in einem Querschnitt angebracht sind (siehe z. B. Fig. 5). Es kann bevorzugt sein, dass eine schräge Anbringung auch eine nicht-parallele Ausrichtung zu einer senkrechten Linie meint, die beispielsweise durch das Holzbauteil (beispielsweise in Form eines Holzbalkens) gebildet ist.

In weiteren bevorzugten Ausführungsformen liegen mehrere Hülsen und Verbindungsmittel vor. Es kann auch bevorzugt sein, dass die mehreren Hülsen und Verbindungsmittel teilweise schräg und teilweise orthogonal am Gitterträger angebracht sind (siehe Fig. 5).

Eine orthogonale Anbringung ist dahingehend vorteilhaft, dass ein einfacheres Einbringen des Verbindungsmittels in die Hülse erfolgen kann, insbesondere vor dem Hintergrund, dass die Ausrichtung dann dem unterstellten Kraftfluss entspricht. Am Gitterträger resultiert durch die orthogonale Anbringung eine einfachere Montage. Ferner ergibt sich eine bessere Stapelbarkeit des Gitterträgers.

Eine schräge Anbringung ist dahingehend von Vorteil, dass sich hierdurch ein alternativer und/oder optimierter Kraftfluss ergibt. Ferner kann vorteilhafterweise ein direkterer bzw. kürzerer Lastabtrag erfolgen. Darüber hinaus können Verbindungsmittel eingespart werden, wodurch Aufwand, Arbeitszeiten und Kosten eingespart werden können.

Bei mehreren Hülsen und Verbindungsmitteln, von denen einige schräg und von denen einige orthogonal angebracht sind, wirken die genannten Vorteile in synergistischer Weise zusammen.

In einer weiteren bevorzugten Ausführungsform ist die Hülse an dem Gitterträger verbunden. Die Verbindung der Hülse an dem Gitterträger kann bevorzugt durch eine Schweißverbindung, Klebeverbindung, Ansteckverbindung, Anklemmverbindung und/oder Schraubenverbindung vorliegen. Die genannten Verbindungsmittel bzw. Verbindungsoptionen haben sich hierfür als besonders vorteilhaft erwiesen.

Eine Schweißverbindung bietet vorteilhafterweise eine besonders feste, damit auch dauerhafte und langanhaltende sowie witterungsbeständige Verbindung zum Gitterträger. Die Hülse kann dann vorzugsweise auch im Rahmen des Fertigungsprozesses des Gitterträgers oder nach einer Anfertigung des Gitterträgers angeschweißt werden.

Die Hülse kann ferner auch im Zuge des Holzabbunds in der gewünschten Position und Ausrichtung eingebracht werden, um als Verbindungskanal zwischen Betonbauteil und Holzbauteil zu dienen.

In einer weiteren bevorzugten Ausführungsform ist das Deckenelement dadurch gekennzeichnet, dass das Verbindungsmittel ein lösbares Verbindungsmittel ist, das bevorzugt ausgewählt ist aus einer Gruppe umfassend Schraubenverbindungen und/oder Stiftverbindungen.

Eine Schraubenverbindung, d. h. eine Schraube als Verbindungsmittel, ist unter anderem aufgrund der unaufwendigen Befestigung vorteilhaft. Vorteilhaft sind Schrauben genormte Komponenten, die weltweit kostengünstig verfügbar sind. Darüber hinaus kann mittels einer Schraubenverbindung eine Vorspannkraft gut eingestellt werden. Daher ist eine Schraubenverbindung als ein lösbares Verbindungsmittel besonders vorteilhaft.

Eine Stiftverbindung ist unter anderem aufgrund der Fixierbarkeit vorteilhaft, um dadurch eine dauerhafte zuverlässige Verbindung bereitzustellen. Ferner ist vorteilhaft keine Vor- und/oder Eigenspannung notwendig. Des Weiteren sind auch Stiftverbindungen kostengünstig anzubringen.

Die genannten bevorzugten Optionen (ohne hierauf beschränkt zu sein) für ein lösbares Verbindungsmittel betonen die einfache Konstruktion des Deckenelementes.

In einer weiteren bevorzugten Ausführungsform ist das Deckenelement dadurch gekennzeichnet, dass auf der Hülse ein Pfropfen angebracht ist.

Im Kontext der Erfindung bezeichnet der Pfropfen bevorzugt eine übergeordnete Komponente, die vorzugsweise eine Schutzfunktion erfüllt.

Zum Schutz während eines Betoniervorgangs können "Pfropfen" an erstem und zweitem Ende der Hülse angeordnet werden und vorzugsweise eine dünne Metallhaut darstellen, die erst durch das Einbringen des Verbindungsmittels durchstochen wird (vergleichbar mit einem Trinkröhrchen in eine Getränkepackung), aber in Richtung der Haut keine Kraft überträgt.

In weiteren Ausführungsformen kann der Pfropfen auch Zelluloseschaum umfassen. Auch Zelluloseschaum hat sich bewährt, einen zuverlässigen Schutz zu bieten.

Vorzugsweise kann der Pfropfen oben zum Schutz während des Betoniervorgangs (Ortbetonergänzung) und zur Gewährleistung des Brandschutzes ein Außengewinde aufweisen, so dass er in den oberen breiteren Teil der Hülse (Hülsenkopf) mit Innengewinde (Grobgewinde) eingedreht und für den späteren Rückbau wieder herausgedreht werden kann. Eine mehrmalige Nutzungsmöglichkeit wird hierdurch vorteilhafterweise geboten.

Vorteilhafterweise liefert der Einsatz eines Pfropfens einen verbesserten Schutz der Hülse und des Verbindungsmittels sowohl während der Betonage als auch im Brandfall. Während der Herstellung der Ortbetonergänzung verhindert der Pfropfen zuverlässig das Eindringen von Frischbeton, Zementleim oder Feuchtigkeit in das Innere der Hülse, wodurch ein ungewolltes Verkleben oder Blockieren der Hülse sowie des Verbindungsmittels vermieden wird. Hierdurch bleibt die Funktionsfähigkeit der Hülse auch nach dem Aushärten des Betons erhalten, insbesondere im Hinblick auf eine spätere Montage, Demontage oder einen Rückbau des Deckenelements. Im Brandfall wirkt der Pfropfen zudem als thermische Barriere, die das direkte Eindringen von Hitze, Flammen und heißen Brandgasen in den Innenraum der Hülse verzögert oder verhindert. Dadurch kann eine vorzeitige Erwärmung des Verbindungsmittels vermieden oder zumindest reduziert werden, was zu einer verbesserten Feuerwiderstandsdauer der Verbindung zwischen Holzbauteil und Betonbauteil beiträgt.

In einer weiteren bevorzugten Ausführungsform ist das Deckenelement dadurch gekennzeichnet, dass die Formstruktur eine Flanke aufweist, die bevorzugt geneigt ist, vorzugsweise mit einem Winkel von bis zu 25° gegenüber einer Normalen des Deckenelementes (siehe Fig. 4 und Fig. 6).

Die Flanke bezeichnet bevorzugt eine seitliche Begrenzung oder einen Rand der Formstruktur. Die Flanke ist bevorzugt in dem Holzbauteil vorhanden, wobei vorzugsweise die Flanke durch die entsprechende seitliche Wand oder Umrandung der Formstruktur gebildet wird. Die Flanke bezeichnet somit die seitliche Begrenzung der Formstruktur.

Vorzugsweise ist die Flanke geneigt. Wenn die Flanke der Formstruktur geneigt ist, bedeutet dies, dass sie nicht senkrecht (also im rechten Winkel) zur Grundfläche oder zu einer Achse steht, sondern unter einem bestimmten Neigungswinkel. Die Neigung der Flanke wird in der Regel durch den Winkel, den Neigungswinkel, zwischen der Flanke und einer Referenzfläche oder einer Normalen definiert. Der Neigungswinkel kann je nach Konstruktionsanforderungen oder mechanischen Anforderungen variieren.

Bevorzugt ist die Formstruktur pyramidenstumpfförmig ausgestaltet. Vorzugsweise weist die Flanke eine Neigung von bis zu 25° auf. Hierdurch wird vorteilhaft die derzeitige Normierung diesbezüglich beachtet. Es können auch weitere Winkelwerte für die Neigung der Flanke vorliegen, die beispielsweise über 25° liegen.

Eine geneigte Flanke der Formstruktur ist dahingehend vorteilhaft, dass sich die Nocke des Betonbauteils, alternativ als die formschlüssige Hülse, bei einem Rückbau einfacher, insbesondere zerstörungs- und rückstandsfrei, aus der Formstruktur lösen lässt.

In einer weiteren bevorzugten Ausführungsform ist das Deckenelement dadurch gekennzeichnet, dass das Verbindungsmittel in die Formstruktur in das Holzbauteil oder außerhalb der Formstruktur in das Holzbauteil geführt ist, wobei bevorzugt das Deckenelement mehrere Verbindungsmittel und Formstrukturen umfasst und einige der mehreren Verbindungsmittel in und außerhalb der Formstruktur in das Holzbauteil eingebracht sind.

Mithin können am Deckenelement verschiedene Ausgestaltungen bzgl. der Anordnung der Verbindungsmittel und Hülsen angebracht sein. Insbesondere können auch verschiedene Anordnungen innerhalb eines Deckenelementes vorliegen. Wie benannt, kann es bevorzugt sein, dass das Verbindungsmittel derart eingeführt ist, dass es in die Formstruktur des Deckenelementes reicht. Es kann auch bevorzugt sein, dass das Verbindungsmittel in einen Abschnitt des Holzbauteils reicht, an dem keine Formstruktur vorliegt. Entlang des Deckenelementes können auch beide Anordnungen bevorzugt sein, d. h. das Verbindungsmittel eingesetzt werden, die in die Formstruktur des Holzbauteils reichen und auch Verbindungsmittel vorliegen, die zwar in das Holzbauteil reichen, nicht jedoch in die Formstruktur.

In einer weiteren bevorzugten Ausführungsform ist das Deckenelement dadurch gekennzeichnet, dass das Deckenelement eine oder mehrere Fugen zur Trennung von Holzbauteilen und/oder Betonbauteilen aufweist.

Die Fugen sollen vorzugsweise der möglichen Segmentierung des gesamten Deckenelementes, insbesondere des Betonbauteils dienen (siehe Fig. 2). Kleinere und damit leichtere Betonbauteile lassen sich bei begrenzten Krankapazitäten einfacher zurückbauen und transportieren. Die Größe des Segmentes bzw. des Betonbauteils kann sich von der Größe der Elementdecke unterscheiden. D. h. mehrere Elementdecken (verschiedener Größen) können, nachdem die Ortbetonergänzung aufgebracht wurde, zu einem Segment / Betonbauteil vergossen werden, wobei die Fugen die Größe des Betonbauteils begrenzen. Die Fugen werden durch entsprechende Abschalungen (verlorene Schalung) gewährleistet, die beispielsweise an den Rändern der Elementdecken angeordnet sind. Vorzugsweise verläuft die Fuge über dem Holzbauteil (siehe Fig. 10 und Fig. 2) und entlang des Auflagers (siehe Fig. 2) Das Deckenelement kann auch ohne Fugen ausgeführt werden.

In einer weiteren bevorzugten Ausführungsform ist das Deckenelement dadurch gekennzeichnet, dass mittels des Verbindungsmittels innerhalb der Hülse oder mittels einer Gruppe von Hülsen und Verbindungsmitteln mindestens axiale Belastungen zwischen dem Holzbauteil und dem Betonbauteil übertragen werden.

Vorzugsweise kann das Verbindungsmittel eine axiale Belastung erfahren, da es sich in der Hülse befindet und relativ zur Hülse bewegen kann, vorzugsweise ohne Kontakt zwischen einem Verbindungsmittelschaft und der Hülse und mit einem Kontakt am Verbindungsmittelkopf mit der Hülse. Wenn der Verbindungsmittelschaft in Kontakt mit der Hülse kommt (beispielsweise durch eine Relativverschiebung zwischen dem Holzbauteil und dem Betonbauteil), kann das Verbindungsmittel vorzugsweise auch eine Biegung erfahren. Die Standsicherheit des gesamten Deckenelementes ist vorteilhaft dennoch gewährleistet.

In einer weiteren bevorzugten Ausführungsform ist das Deckenelement dadurch gekennzeichnet, dass die Hülse einen variierenden Durchmesser aufweist, wobei bevorzugt ein Kopfdurchmesser und ein Schaftdurchmesser der Hülse voneinander abweichen.

Vorzugsweise kann zur Verankerung einer Zugkraft zwischen Betonbauteil und Holzbauteil die Hülse einen variierenden Durchmesser aufweisen in Abhängigkeit von der axialen Belastung. Zwischen Schaft des Verbindungsmittels und Hülse sind Ausführungstoleranzen und mögliche Relativverschiebungen zu berücksichtigen. Mithilfe eines variierenden Durchmessers der Hülse kann dies ermöglicht werden.

Darüber hinaus kann eine Hülse mit variierendem Durchmesser für verschiedene Durchmesser des Verbindungsmittels verwendet werden. Sie ermöglicht eine flexible Anpassung an unterschiedliche Größen und Toleranzen, was die Herstellung und Montage vereinfacht und den Bedarf an verschiedenen Hülsenarten reduziert. Durch den variierenden Durchmesser kann die Hülse an die jeweilige Verbindung optimal angepasst werden, wodurch eine bessere Klemm- oder Passgenauigkeit erzielt wird. Dies sorgt für eine sichere und stabile Verbindung, die dennoch bei Bedarf wieder gelöst werden kann. Eine Hülse mit variierendem Durchmesser kann gleichmäßigen Druck ausüben, wodurch Materialspannungen und -deformationen verringert werden. Dies sorgt für eine längere Lebensdauer der Verbindungselemente und der Bauteile, die miteinander verbunden sind. Da die Hülse an verschiedene Durchmesser angepasst werden kann, wird der Fertigungsprozess flexibler. Dies reduziert die Notwendigkeit, für jede Verbindung spezielle Hülsen oder Verbindungselemente zu fertigen. Eine Hülse mit variierendem Durchmesser kann die Last besser über die gesamte Kontaktfläche verteilen, was die Stabilität und Festigkeit der Verbindung erhöht und gleichzeitig lokale Überlastungen vermeidet.

In einer bevorzugten Ausführungsform weist die Hülse einen über ihre Längserstreckung variierenden Durchmesser auf. Der Durchmesser der Hülse kann dabei abschnittsweise unterschiedlich ausgeführt sein, insbesondere derart, dass ein erster Hülsenabschnitt einen größeren Durchmesser aufweist als ein daran angrenzender weiterer Hülsenabschnitt. Hierdurch kann eine funktionsgerechte Anpassung der Hülse an unterschiedliche Anforderungen innerhalb des Deckenelements erfolgen, beispielsweise an die Aufnahme des Verbindungsmittels, an konstruktive Toleranzen sowie an die Ausbildung eines form- und/oder kraftschlüssigen Verbunds mit dem Betonbauteil. Durch die Variation des Durchmessers kann ferner eine verbesserte Lastübertragung zwischen Betonbauteil und Holzbauteil sowie eine erleichterte Montage und Demontage der Hülse erreicht werden.

In einer weiteren bevorzugten Ausführungsform ist das Deckenelement dadurch gekennzeichnet, dass das Holzbauteil an einem Abschnitt ein ausgeklinktes Auflager aufweist (siehe Fig. 5.1).

Ein ausgeklinktes Auflager bezeichnet bevorzugt eine spezielle Art der Auflagerung, bei der das Auflager elementar integriert ist, indem ein Ausschnitt oder eine Einklinkung in dem Holzbauteil eingebracht ist.

Das Auflager ist dabei vorzugsweise nicht als einfache stützende Fläche oder Punkt gelagert, sondern ist mechanisch und geometrisch eingebunden. Dies wird oft durch eine "Einklinkung" oder Einkerbung am Ende des Holz-Beton-Verbundbauteils erreicht. Durch die Klinkung oder Einkerbung wird die Last indirekt vom Holz-Beton-Verbund auf das tragende Element des Auflagers übertragen. Diese Ausführung wird aufgrund von technischen, konstruktiven und architektonischen Vorteilen gewählt, insbesondere um die Höhe des Deckenaufbaus zu minimieren. Als Alternative dazu ist ein direktes Auflager vorzugsweise einfach stützend ausbildbar und in Fig. 5.2 dargestellt.

In einem weiteren Aspekt betrifft die Erfindung ein Verfahren zur Herstellung eines Deckenelementes nach dem obig Beschriebenen umfassend folgende Schritte:
- Bereitstellung eines Holzbauteiles, welches eine Formstruktur aufweist,
- Bereitstellung einer Elementdecke,
- Bereitstellung eines Gitterträgers,
- Bereitstellung eines Verbindungsmittels,
- Bereitstellung einer Hülse,
wobei eine Ortbetonergänzung zur Bildung eines Betonbauteils der Elementdecke hinzugefügt wird und das Betonbauteil mit dem Holzbauteil über das Verbindungsmittel und/oder die Formstruktur verbunden wird, wobei das Verbindungsmittel in die Hülse eingebracht wird.

Die durchschnittliche Fachperson erkennt, dass Erläuterungen, bevorzugte Ausführungsformen, technische Vorteile, Effekte, Merkmale etc., die für das Deckenelement beschrieben wurden, ebenfalls auf das Verfahren zur Herstellung des Deckenelementes zutreffen, und umgekehrt.

Es kann bevorzugt sein, dass eine Ortbetonergänzung zur Bildung eines Betonbauteils der Elementdecke hinzugefügt wird und das Betonbauteil mit dem Holzbauteil über das Verbindungsmittel und/oder die Formstruktur und/oder dem Ortbeton verbunden wird, wobei das Verbindungsmittel in die Hülse eingebracht wird.

Das Verfahren ist so auszulegen, dass die genannten Bereitstellungs- und Verbindungsschritte nicht zwingend in einer festgelegten (insbesondere der genannten) Reihenfolge auszuführen sind. Vielmehr können die einzelnen Schritte zeitlich vorgezogen, nachgelagert, wiederholt oder teilweise überlappend durchgeführt werden, sofern hierdurch das beanspruchte Deckenelement hergestellt wird. Insbesondere ist es für die Erfindung unerheblich, zu welchem Zeitpunkt das Verbindungsmittel in die Hülse eingebracht wird bzw. wann die Ortbetonergänzung erfolgt, solange am Ende eine Verbindung zwischen dem Holzbauteil und dem Betonbauteil über das Verbindungsmittel und/oder die Formstruktur hergestellt ist.

So kann es bevorzugt sein, dass zunächst die Elementdecke mit dem Holzbauteil über das Verbindungsmittel und/oder die Formstruktur verbunden wird, wobei das Verbindungsmittel in die Hülse eingebracht wird, und erst anschließend die Ortbetonergänzung hinzugefügt wird, um das Betonbauteil auszubilden. In diesem Fall erfolgt die Verbindung zwischen Holzbauteil und Elementdecke bereits vor dem Einbringen der Ortbetonergänzung, wobei das Betonbauteil nachträglich entsteht und die zuvor hergestellte Verbindung integriert bzw. ergänzt. Auch eine teilweise Aushärtung oder ein sukzessives Einbringen der Ortbetonergänzung fällt unter diese Verfahrensführung.

Ebenso kann es bevorzugt sein, dass zunächst die Elementdecke auf das Holzbauteil aufgelegt wird, anschließend die Hülse, bevorzugt eine formschlüssige Hülse, gemeinsam mit dem Verbindungsmittel positioniert wird und danach die Ortbetonergänzung eingebracht wird, sodass eine form- und kraftschlüssige Verbindung zwischen Betonbauteil und Holzbauteil entsteht. In dieser Ausführungsform wird die endgültige Verbindung zwischen Holzbauteil und Betonbauteil erst durch das Aushärten der Ortbetonergänzung hergestellt, wobei das Verbindungsmittel und die Hülse während des Betonierens sich selbst in vorgesehener Position halten.

Die Hülse kann unabhängig von der Verfahrensführung in unterschiedlichen Herstellungsstadien angebracht oder eingebaut werden. Das erfindungsgemäße bzw. beanspruchte Verfahren deckt sämtliche Varianten ab.

So kann es bevorzugt sein, dass die Hülse bereits bei der Herstellung bzw. Bereitstellung des Gitterträgers an diesem angebracht wird. Die Hülse kann dabei fest, lösbar oder einstückig mit dem Gitterträger verbunden sein, sodass sie gemeinsam mit dem Gitterträger bereitgestellt wird. In dieser Ausführungsform erfolgt die Bereitstellung der Hülse über die Bereitstellung des Gitterträgers, wobei das Verbindungsmittel zu einem späteren Zeitpunkt in die Hülse eingebracht wird, insbesondere beim Verbinden der Elementdecke mit dem Holzbauteil.

Ferner kann es bevorzugt sein, dass Hülse bei der Herstellung bzw. Bereitstellung der Elementdecke eingebaut oder in diese integriert wird. Die Hülse kann dabei vor, während oder nach dem Einbringen eines Betonmaterials der Elementdecke positioniert werden und ist bei der Bereitstellung der Elementdecke bereits Bestandteil derselben. Das Verbindungsmittel wird in dieser Ausführungsform in die in der Elementdecke angeordnete Hülse eingebracht, um eine Verbindung zwischen dem Betonbauteil und dem Holzbauteil herzustellen.

Des Weiteren kann es bevorzugt sein, dass der Einbau der Hülse erst auf der Baustelle erfolgt. Das kann beispielsweise der Fall sein, wenn Elementdecke, Holzbauteil, Gitterträger sowie Hülse und Verbindungsmittel separat und einzeln bereitgestellt werden. Die Hülse wird dabei nach der Bereitstellung der Elementdecke und des Holzbauteils positioniert. Das Verbindungsmittel wird anschließend oder gleichzeitig in die Hülse eingebracht, wobei die Ortbetonergänzung hinzugefügt wird, sodass nach Aushärtung eine feste Verbindung zwischen dem Betonbauteil und dem Holzbauteil geschaffen wird.

### Figuren

Im Folgenden soll die Erfindung anhand von Figuren beispielhaft näher erläutert werden, ohne auf diese beispielhaften Figuren und Erläuterungen beschränkt zu sein.

### Kurzbeschreibung der Figuren

- **Fig. 1**: Legende der verwendeten Strichausführungen
- **Fig. 2**: Schematische Darstellung einer bevorzugten Ausführungsform des Deckenelementes in einer dreidimensionalen Ansicht mit möglicher Segmentierung in Betonbauteile durch Fugen für eine zerstörungsfreie Rückbaubarkeit (dargestellt ist nur die halbe Spannweite des Deckenelements und eine ausschnittsweise Breite)
- **Fig. 3**: Querschnittsansicht einer bevorzugten Ausführungsform des Deckenelementes
- **Fig. 4**: Detail Draufsicht einer bevorzugten Ausführungsform der Elementdecke ohne bzw. vor der Ortbetonergänzung, ohne Fuge (Fig. 4.1) und mit Fuge (Fig. 4.2)
- **Fig. 5**: Detail Längsansicht einer bevorzugten Ausführungsform des Deckenelementes mit einem ausgeklinkten Auflager (Fig. 5.1) und einem direkten Auflager (Fig. 5.2)
- **Fig. 6**: Längsansicht einer bevorzugten Ausführungsform des Deckenelementes mit orthogonal zum Holzbauteil angeordneten Gitterträgern (dargestellt ist jeweils nur die halbe Spannweite)
- **Fig. 7**: Längsansicht einer bevorzugten Ausführungsform des Deckenelementes mit parallel zum Holzbauteil angeordneten Gitterträgern (dargestellt ist jeweils nur die halbe Spannweite)
- **Fig. 8**: Draufsicht einer bevorzugten Ausführungsform des Deckenelementes ohne Ortbetonergänzung
- **Fig. 9**: Detail Schnitt einer bevorzugten Ausführung des Deckenelementes mit Pfropfen an beiden Enden der Hülse
- **Fig. 10**: Detail Querschnitt einer bevorzugten Ausführungsform des Deckenelementes mit Fugendetail
- **Fig. 11**: Detail Längsschnitt einer bevorzugten Ausführungsvariante des Deckenelements mit orthogonal zum Holzbauteil angeordneten Gitterträger (dargestellt ist ein Detailausschnitt)
- **Fig. 12**: Detail Längsschnitt einer bevorzugten Ausführungsvariante des Deckenelements mit orthogonal zum Holzbauteil angeordneten Gitterträger und formschlüssiger Hülse (dargestellt ist ein Detailausschnitt)
- **Fig. 13**: Detail Querschnitt einer bevorzugten Ausführungsvariante des Deckenelements mit orthogonal zum Holzbauteil angeordneten Gitterträger und formschlüssiger Hülse (dargestellt ist ein Detailausschnitt)

### Detaillierte Beschreibung der Figuren

Fig. 1 stellt eine Legende dar, in der abgebildet wird, welche Strichausführung welcher Komponente in den folgenden Figuren zugeordnet wird.

Fig. 2 zeigt eine dreidimensionale Ansicht einer bevorzugten Ausführungsform des Deckelementes mit halber Spannweite und ausschnittsweiser Breite. Das Deckenelement **1** ist als Holz-Beton-Verbund ausgebildet. Das Deckenelement umfasst in der Darstellung der Fig. **2** Holzbauteile **3**, die Formstrukturen **5** aufweisen. Ferner umfasst das Deckenelement **1** Betonbauteile **7**, welches Elementdecken **9** und eine Ortbetonergänzung **11** umfasst. Des Weiteren weist das Deckenelement **1** Hülsen **17** auf. Für eine zerstörungsfreie Rückbaubarkeit ist eine Segmentierung der Betonbauteile durch Fugen **23** dargestellt.

Fig. 3 zeigt eine Querschnittsansicht einer bevorzugten Ausführungsform des Deckenelementes **1.** Das Deckenelement **1** umfasst den Gitterträger **13,** Verbindungsmittel **15** und Hülsen **17**. Die Hülsen **17** sind an dem Gitterträger **13** befestigt. Die Verbindungsmittel **15** werden in die Hülsen **17** eingebracht. Der Gitterträger **13** ist bevorzugt mit der Elementdecke **9** mit Aussparung **20** verbunden und vorzugsweise Bestandteil des Betonbauteils **7.** Das Betonbauteil **7** ist mit dem Holzbauteil **3** über die Verbindungsmittel **15** und/oder die Formstrukturen **5** verbunden.

Ein weiterer Vorteil des Deckenelementes **1** ist es, dass ein lösbarer Verbund bereitgestellt wird. Hierdurch wird wiederrum ein großer Beitrag zur Ressourcenschonung und Kreislauffähigkeit ("cradle to cradle") geleistet. Hierdurch ist eine sortenreine Trennung und ein zerstörungsfreier Rückbau für eine Wiederverwendbarkeit der Konstruktion als Deckenelement **1** möglich. Es können sowohl Ressourcen, Arbeitsaufwand, Emissionen und folglich Kosten eingespart werden. Eine hohe Wirtschaftseffizienz wird damit durch das erfindungsgemäße Deckenelement **1** sichergestellt.

Darüber hinaus ist es von Vorteil, dass eine Einsparung nichttragender Holzschalung erzielt wird. Nachteilig am Einsatz einer nichttragenden Holzschalung ist unter anderem einerseits der Arbeitsaufwand und der Ressourcenverbrauch. Zudem ist die Entsorgung von Holzschalungen am Ende ihrer Lebensdauer nicht immer umweltfreundlich. Das Deckenelement **1** umgeht diese Nachteile indem keine nichttragende Holzschalung benötigt wird. Des Weiteren ist es von Vorteil, dass ein potentieller Eintrag von Feuchtigkeit, insbesondere im Bereich der Formstruktur **5** des Holzbauteils **3**, minimiert wird. Vorteilhafterweise ist ein zusätzlicher Feuchteschutz nicht erforderlich. Das Betonbauteil **7** ist mit dem Holzbauteil **3** insbesondere über die Formstruktur **5** verbunden, wobei die Ortbetonergänzung **11** in die Formstruktur **5** hineinreicht. Mithin ist ein zusätzliches Mittel zum Abtrag von Feuchtigkeit nicht notwendig, weil ein hinreichend zuverlässiger Feuchteschutz durch die Elementdecke **9** selbst bereitgestellt wird.

Fig. 4 zeigt eine Draufsicht einer bevorzugten Ausführungsform der Elementdecke **9** und Aussparung **20** mit Gitterträger **13** und Hülse **17** ohne bzw. vor der Ortbetonergänzung, ohne und mit Fuge **23** über dem Holzbauteil **3.** Fig. 4 zeigt die Fig. 4.1 ohne Fuge **23** und Fig. 4.2 mit Fuge **23.** In der Elementdecke **9** sind die Aussparung **20** und die darunterliegende Formstruktur 5 im Holzbauteil **3** zu erkennen.

Fig. 5 umfasst die Fig. 5.1 und 5.2. Fig. 5.1 stellt eine weitere bevorzugte Ausführungsform des Deckenelementes **1** dar. Das Deckenelement **1** umfasst den Gitterträger **13,** Verbindungsmittel **15** und Hülsen **17**. Die Hülsen **17** sind an dem Gitterträger **13** befestigt. Die Verbindungsmittel **15** werden in die Hülsen **17** eingebracht. Der Gitterträger **13** ist bevorzugt mit der Elementdecke **9** verbunden und vorzugsweise Bestandteil des Betonbauteils **7.** Das Betonbauteil **7** ist mit dem Holzbauteil über das Verbindungsmittel **15** und/oder die Formstruktur **5** verbunden. Zusätzlich weist das Deckenelement **1** an einem Abschnitt ein ausgeklinktes Auflager **21** auf.

Durch die Klinkung oder Einkerbung wird die Last indirekt auf das Auflager übertragen. Diese Ausführung wird aufgrund von technischen, konstruktiven und architektonischen Vorteilen häufig gewählt, insbesondere um die Höhe des Deckenaufbaus zu minimieren.

Ferner ist in der Fig. 5.1 dargestellt, dass die mehreren Hülsen **17** und Verbindungsmittel **15** teilweise schräg und teilweise orthogonal am Gitterträger **13** angebracht sind. Eine orthogonale Anbringung ist dahingehend vorteilhaft, dass ein einfacheres Einbringen des Verbindungsmittels **15** in die Hülse**17** erfolgen kann, insbesondere vor dem Hintergrund, dass die Ausrichtung dann dem unterstellten Kraftfluss entspricht. Am Gitterträger **13** resultiert durch die orthogonale Anbringung eine einfachere Montage. Ferner ergibt sich eine bessere Stapelbarkeit des Gitterträgers **13**. Eine schräge Anbringung ist dahingehend von Vorteil, dass sich hierdurch ein alternativer und/oder optimierter Kraftfluss ergibt. Ferner kann vorteilhafterweise ein direkterer bzw. kürzerer Lastabtrag erfolgen. Darüber hinaus können Verbindungsmittel **15** eingespart werden, wodurch Aufwand, Arbeitszeiten und Kosten eingespart werden können. Bei mehreren Hülsen **17** und Verbindungsmitteln **15**, von denen einige schräg und von denen einige orthogonal angebracht sind, wirken die genannten Vorteile in synergistischer Weise zusammen.

In Fig. 5.2 ist eine weitere bevorzugte Ausführungsform des Deckenelementes **1** an einem Abschnitt mit direktem Auflager **22** dargestellt. An diesem Abschnitt umfasst das Deckenelement **1** den Gitterträger **13.** Der Gitterträger **13** ist bevorzugt mit der Elementdecke **9** verbunden und vorzugsweise Bestandteil des Betonbauteils **7.**

Die Fig. 6 zeigt eine Längsansicht einer bevorzugten Ausführungsform des Deckenelementes **1** mit orthogonal zum Holzbauteil angeordneten Gitterträgern **13.** Dargestellt ist jeweils nur die halbe Spannweite des Deckenelementes **1.** Das Deckenelement **1** umfasst den Gitterträger **13**, Verbindungsmittel **15** und Hülsen **17.** Die Hülsen **17** sind an dem Gitterträger **13** befestigt. Die Verbindungsmittel **15** werden in die Hülsen **17** eingebracht. Der Gitterträger **13** ist bevorzugt mit der Elementdecke **9** verbunden und vorzugsweise Bestandteil des Betonbauteils **7.** Das Betonbauteil **7,** umfassend die Elementdecke **9** mit Aussparung **20** und die Ortbetonergänzung **11,** ist mit dem Holzbauteil **3** über das Verbindungsmittel **15** und/oder die Formstruktur **5** verbunden. Zusätzlich weist das Deckenelement **1** an einem Abschnitt ein ausgeklinktes Auflager **21** auf.

Die Fig. 7 zeigt eine Längsansicht einer bevorzugten Ausführungsform des Deckenelementes **1** mit parallel zum Holzbauteil angeordneten Gitterträgern **13.** Dargestellt ist jeweils nur die halbe Spannweite des Deckenelementes **1.** Das Deckenelement **1** umfasst den Gitterträger **13**, Verbindungsmittel **15** und Hülsen **17.** Die Hülsen **17** sind an dem Gitterträger **13** befestigt. Die Verbindungsmittel **15** werden in die Hülsen **17** eingebracht. Der Gitterträger **13** ist bevorzugt mit der Elementdecke **9** verbunden und vorzugsweise Bestandteil des Betonbauteils **7.** Das Betonbauteil **7,** umfassend die Elementdecke **9** mit Aussparung **20** und die Ortbetonergänzung **11,** ist mit dem Holzbauteil **3** über das Verbindungsmittel **15** und/oder die Formstruktur **5** verbunden. Zusätzlich weist das Deckenelement **1** an einem Abschnitt ein ausgeklinktes Auflager **21** auf.

Fig. 8 zeigt eine Draufsicht des Deckenelements **1** ohne bzw. vor der Ortbetonergänzung. Zu erkennen sind hierbei die Aussparungen **20** in der Elementdecke **9** und die Formstrukturen **5** an den Holzbauteilen **3** sowie die Elementdecke **9** mit Aussparung **20** mit Gitterträger **13.** Zusätzlich weist das Deckenelement **1** an einem Abschnitt ein ausgeklinktes Auflager **21** auf. Dargestellt sind ebenfalls die Fugen **23** am ausgeklinkten Auflager sowie in Längsrichtung. Die Darstellung des Deckenelementes gemäß der Fig. 8 ist vergleichsweise großdimensioniert.

Fig. 9 zeigt eine weitere bevorzugte Ausführungsform des Deckenelementes **1.** Das Deckenelement **1** umfasst den Gitterträger **13,** Verbindungsmittel **15** und Hülsen **17**. Die Hülsen **17** sind an dem Gitterträger **13** befestigt. Die Verbindungsmittel **15** werden in die Hülsen **17** eingebracht. Der Gitterträger **13** ist bevorzugt mit der Elementdecke **9** verbunden und vorzugsweise Bestandteil des Betonbauteils **7.** Das Betonbauteil **7** ist mit dem Holzbauteil **3** über das Verbindungsmittel **15** und/oder die Formstruktur **5** verbunden. Auf der Hülse **17** ist ein Pfropfen **19** an beiden Hülsenenden angebracht.

Der obere Pfropfen **19** weist zum Schutz während des Betoniervorgangs (Ortbetonergänzung **11**) und zur Gewährleistung des Brandschutzes ein Außengewinde auf, so dass er in den oberen breiteren Teil der Hülse **17** (Hülsenkopf) mit Innengewinde (Grobgewinde) eingedreht und für den späteren Rückbau wieder herausgedreht werden kann. Eine mehrmalige Nutzungsmöglichkeit wird hierdurch vorteilhafterweise geboten.

Fig. 10 zeigt einen Querschnitt einer bevorzugten Ausführungsform des Deckenelementes **1** mit Fugendetail. Das Deckenelement **1** umfasst den Gitterträger **13,** Verbindungsmittel **15** und Hülsen **17.** Die Hülsen **17** sind an dem Gitterträger **13** befestigt und weisen Pfropfen **19** an Ober-und Unterseite auf. Die Verbindungsmittel **15** werden in die Hülsen **17** eingebracht. Der Gitterträger **13** ist bevorzugt mit der Elementdecke **9** mit Aussparungen **20** verbunden und vorzugsweise Bestandteil des Betonbauteils **7.** Das Betonbauteil **7,** umfassend die Elementdecke **9** und die Ortbetonergänzung **11,** ist mit dem Holzbauteil **3** über die Verbindungsmittel **15** und/oder die Formstrukturen **5** verbunden. Für eine zerstörungsfreie Rückbaubarkeit ist eine mögliche Ausführung einer Fuge **23** über dem Holzbauteil **3** dargestellt.

Fig. 11 zeigt einen Längsschnitt einer bevorzugten Ausführungsform des Deckenelementes **1** mit orthogonal zum Holzbauteil angeordneten Gitterträgern **13.** Das Deckenelement **1** umfasst den Gitterträger **13,** Verbindungsmittel **15** und Hülsen **17.** Die Hülsen **17** sind in Aussparungen **20** in der Elementdecke **9** befestigt und weisen Pfropfen **19** an der Ober- und Unterseite auf. Die Verbindungsmittel **15** werden in die Hülsen **17** eingebracht. Der Gitterträger **13** ist mit der Elementdecke **9** verbunden und Bestandteil des Betonbauteils **7.** Das Betonbauteil **7,** umfassend die Elementdecke **9** mit Aussparungen **20** und die Ortbetonergänzung **11,** ist mit dem Holzbauteil **3** über das Verbindungsmittel **15** und/oder die Formstruktur **5** verbunden.

Fig. 12 zeigt einen Längsschnitt einer bevorzugten Ausführungsform des Deckenelementes **1** mit orthogonal zum Holzbauteil angeordneten Gitterträgern **13.** Das Deckenelement **1** umfasst den Gitterträger **13,** Verbindungsmittel **15** und formschlüssige Hülsen **18.** Die formschlüssigen Hülsen **18** sind in die Formstrukturen **5** des Holzbauteils **3** eingesetzt und weisen Pfropfen **19** an der Oberseite auf. Die Verbindungsmittel **15** werden in die formschlüssige Hülsen **18** eingebracht. Der Gitterträger **13** ist bevorzugt mit der Elementdecke **9** mit Aussparungen **20** verbunden und vorzugsweise Bestandteil des Betonbauteils **7.** Das Betonbauteil **7,** umfassend die Elementdecke **9** und die Ortbetonergänzung **11,** ist mit dem Holzbauteil **3** über die formschlüssige Hülse **18** in der Formstruktur **5** und das Verbindungsmittel **15** verbunden.

Fig. 13 zeigt einen Querschnitt einer bevorzugten Ausführungsform des Deckenelementes **1.** Das Deckenelement **1** umfasst den Gitterträger **13,** Verbindungsmittel **15** und formschlüssige Hülsen **18.** Die formschlüssigen Hülsen **18** sind in die Formstrukturen **5** des Holzbauteils **3** eingesetzt und weisen Pfropfen **19** an der Oberseite auf. Die Verbindungsmittel **15** werden in die formschlüssige Hülsen **18** eingebracht. Der Gitterträger **13** ist mit der Elementdecke **9** verbunden und Bestandteil des Betonbauteils **7.** Das Betonbauteil **7,** umfassend die Elementdecke **9** mit Aussparungen **20** und die Ortbetonergänzung **11,** ist mit dem Holzbauteil **3** über die formschlüssige Hülse **18** in der Formstruktur **5** und das Verbindungsmittel **15** verbunden.

### Bezugszeichenliste

- 1: Deckenelement
- 3: Holzbauteil
- 5: Formstruktur
- 7: Betonbauteil
- 9: Elementdecke
- 11: Ortbetonergänzung
- 13: Gitterträger
- 15: Verbindungsmittel
- 17: Hülse
- 18: Formschlüssige Hülse
- 19: Pfropfen
- 20: Aussparung (in der Elementdecke)
- 21: Ausgeklinktes Auflager
- 22: Direktes Auflager
- 23: Fuge

## Patentansprüche

1. Deckenelement (1) für eine Gebäudedecke, wobei das Deckenelement als Holz-Beton-Verbund ausgebildet ist, wobei das Deckenelement (1) folgendes umfasst:
- Ein Holzbauteil (3), das eine Formstruktur (5) aufweist,
- ein Betonbauteil (7) umfassend eine Elementdecke (9) und eine Ortbetonergänzung (11),
- einen Gitterträger (13),
- ein Verbindungsmittel (15) und
- eine Hülse (17, 18),
wobei das Verbindungsmittel (15) in die Hülse (17, 18) eingebracht ist und das Betonbauteil (7) mit dem Holzbauteil (3) über das Verbindungsmittel (15) und/oder die Formstruktur (5) verbunden ist.

2. Deckenelement (1) nach dem vorherigen Anspruch
**dadurch gekennzeichnet, dass**
der Gitterträger (13) parallel oder orthogonal zum Holzbauteil (3) einen oder mehrere Obergurte und einen oder mehrere Untergurte sowie Diagonalen umfasst, wobei die einen oder mehrere Obergurte und die einen oder mehreren Untergurte mittels der Diagonalen miteinander verbunden sind.

3. Deckenelement (1) nach einem oder mehreren der vorherigen Ansprüche
**dadurch gekennzeichnet, dass**
die Hülse (17) und das Verbindungsmittel (15) orthogonal oder schräg am Gitterträger (13) angebracht ist.

4. Deckenelement (1) nach einem oder mehreren der vorherigen Ansprüche
**dadurch gekennzeichnet, dass**
die Hülse (17) an dem Gitterträger (13) mittels einer Schweißverbindung verbunden ist.

5. Deckenelement (1) nach einem oder mehreren der vorherigen Ansprüche
**dadurch gekennzeichnet, dass**
das Verbindungsmittel (15) ein lösbares Verbindungsmittel ist, das bevorzugt ausgewählt ist aus einer Gruppe umfassend Schraubenverbindungen und/oder Stiftverbindungen.

6. Deckenelement (1) nach einem oder mehreren der vorherigen Ansprüche
**dadurch gekennzeichnet, dass**
auf der Hülse (17, 18) einseitig oder beidseitig ein Pfropfen (19) angebracht ist.

7. Deckenelement (1) nach einem oder mehreren der vorherigen Ansprüche
**dadurch gekennzeichnet, dass**
das Deckenelement (1) eine oder mehrere Fugen (23) zur Trennung von Holzbauteilen (3) und/oder Betonbauteilen (7) aufweist.

8. Deckelenelement (1) nach einem oder mehreren der vorherigen Ansprüche
**dadurch gekennzeichnet, dass**
die Hülse (17) einen variierenden Durchmesser aufweist, wobei bevorzugt ein Kopfdurchmesser und ein Schaftdurchmesser der Hülse (17, 18) voneinander abweichen.

9. Deckenelement (1) nach einem oder mehreren der vorherigen Ansprüche
**dadurch gekennzeichnet, dass**
das Deckenelement (1) an einem Abschnitt ein ausgeklinktes Auflager (21) aufweist.

10. Deckenelement (1) nach einem oder mehreren der vorherigen Ansprüche
**dadurch gekennzeichnet, dass**
die Hülse (17, 18) in einer Aussparung (20) der Elementdecke (9) angebracht ist, wobei bevorzugt eine Größe der Aussparung (20) mindestens, bevorzugt im Wesentlichen, einer Größe der Hülse (17, 18) entspricht.

11. Deckenelement (1) nach einem oder mehreren der vorherigen Ansprüche
**dadurch gekennzeichnet, dass**
die Hülse (17, 18) innerhalb einer Aussparung (20) der Elementdecke (9) angebracht ist, wobei die Aussparung (20) an die Formstruktur (5) des Holzbauteils (3) gerichtet ist, wobei bevorzugt die Hülse (17, 18) durch das Verbindungsmittel (15) am Holzbauteil (3) innerhalb der Aussparung (20) fixiert ist.

12. Deckenelement (1) nach einem oder mehreren der vorherigen Ansprüche
**dadurch gekennzeichnet, dass**
die Hülse eine formschlüssige Hülse (18) ist.

13. Deckenelement (1) nach einem oder mehreren der vorherigen Ansprüche
**dadurch gekennzeichnet, dass**
das Holzbauteil (3) einachsig ausgebildet ist.

14. Verfahren zur Herstellung eines Deckenelementes (1) nach einem oder mehreren der vorherigen Ansprüche umfassend folgende Schritte:
- Bereitstellung eines Holzbauteiles (3), welches eine Formstruktur (5) aufweist,
- Bereitstellung einer Elementdecke (9),
- Bereitstellung eines Gitterträgers (13),
- Bereitstellung eines Verbindungsmittels (15),
- Bereitstellung einer Hülse (17, 18),
wobei eine Ortbetonergänzung (11) zur Bildung eines Betonbauteils (7) der Elementdecke (9) hinzugefügt wird und das Betonbauteil (7) mit dem Holzbauteil (3) über das Verbindungsmittel und/oder die Formstruktur (5) verbunden wird, wobei das Verbindungsmittel (15) in die Hülse (17, 18) eingebracht wird.
